# EUROPÄISCHE PATENTSCHRIFT

(11) **EP 1 595 485 B1**
(45) Veröffentlichungstag und Bekanntmachung des Hinweises auf die Patenterteilung: **28.03.2007**
(21) Anmeldenummer: 04011059.5
(22) Anmeldetag: 10.05.2004
(51) Int. Cl.: A47L 9/02

(54) **Bodendüse für Staubsauger**
Nozzle for vaccum cleaner
Buse d'aspiration pour aspirateur

(43) Veröffentlichungstag der Anmeldung: 16.11.2005
(73) Patentinhaber: Wessel-Werk GmbH & Co. KG, 51580 Reichshof-Wildbergerhütte (DE)
(72) Erfinder: Kaffenberger, Dieter, 51674 Wiehl (DE); Dilger, Horst, 51597 Morsbach (DE); Steudtner, Hans-Joachim, 51580 Reichshof (DE)
(74) Vertreter: Albrecht, Rainer Harald

(56) Entgegenhaltungen:
- EP-A- 0 898 924
- WO-A-01/65991
- DE-C- 862 654
- FR-A- 2 716 611
- US-A- 4 458 378

## Beschreibung

Die Erfindung betrifft eine Bodendüse für Haushaltsstaubsauger mit
einer Gleitsohle, die eine Arbeitsbreite von mindestens 250 mm aufweist und einen eingeformten Saugmund mit einer in den Saugmund mündenden Abströmöffnung enthält,
einem Saugkanal, der an die Abströmöffnung anschließt und,
einem Saugrohranschlussstück, das um eine horizontale Achse verschwenkbar in den Saugkanal eingesetzt ist,
wobei der Saugmund als rinnenförmige Vertiefung ausgebildet ist, die von einer vorderen und hinteren Saugmundkante begrenzt ist, und wobei die Gleitsohle eine an die hintere Saugmundkante angrenzende Bodengleitfläche aufweist.

Eine Bodendüse mit den eingangs beschriebenen Merkmalen ist beispielsweise aus den Druckschriften DE 298 12 377 U1, EP 0 898 924 A und dem US-Design Patent 333 539 bekannt. Bodendüsen des beschriebenen Aufbaus haben sich in der Praxis für Sauger, die im Haushalt eingesetzt werden, bewährt und sind sowohl auf Glattböden als auch auf textilen Belägen universell einsetzbar. Die bekannten Ausführungen sind allerdings für leistungsstarke Sauger ausgelegt und hinsichtlich ihrer Strömungsdruckverluste noch nicht optimiert.

Vor diesem Hintergrund liegt der Erfindung die Aufgabe zugrunde, den Strömungsdruckverlust in einer Bodendüse für Haushaltsstaubsauger zu minimieren.

Ausgehend von einer Bodendüse mit den eingangs beschriebenen Merkmalen wird die Aufgabe erfindungsgemäß dadurch gelöst, dass der Abstand der Saugmundkanten entlang der Arbeitsbreite einen Mindestwert von 23 mm nicht unterschreitet und dass die Abströmöffnung im Saugmund einen Mindestquerschnitt von 1.000 mm² aufweist. Die erfindungsgemäße Lehre kombiniert einen breiten Saugmund, also einen Saugmund mit einem großen Saugmundabstand, mit einer groß dimensionierten Abströmöffnung innerhalb des Saugmundes.

Gemäß einer bevorzugten Ausführung der Erfindung ist der Strömungsquerschnitt der Abströmöffnung größer als der in einer Schnittebene durch die Schwenkachse gemessene Kanalquerschnitt des Saugrohranschlussstückes. Dieser ist vorzugsweise wiederum größer ausgebildet als der Querschnitt eines rohrförmigen Endes des Saugrohranschlussstückes. Die Erfindung beruht auf der Überlegung, dass bei der Luftströmung innerhalb der Bodendüse vom Eintritt in den Saugmund bis zum Austritt am rückwärtigen Ende des Saugrohranschlussstückes Drosselstellen mit kleinem Querschnitt ebenso wie unstetige Querschnittserweiterungen zu vermeiden sind, um Strömungsdruckverluste zu minimieren. Eine erfindungsgemäß bevorzugte Ausführung sieht daher vor, dass der Saugkanal und das Saugrohranschlussstück eine Einrichtung zu Führung des Saugluftstromes bilden, deren Querschnitt sich annähernd stetig von der Abströmöffnung bis zum rohrförmigen Ende verjüngt. Hierdurch ist gewährleistet, dass die Strömung gleichmäßig beschleunigt und nicht lokal verzögert wird, wodurch die Reibungsverluste der Strömung und damit der Druckverlust besonders klein werden. Insgesamt ist es durch die erfindungsgemäße Lehre möglich, bei einem gleichbleibenden Saugvolumenstrom mit einer deutlich reduzierten Sauggebläseleistung zu arbeiten.

Um Undichtigkeiten zu minimieren, sind am Kippgelenk zweckmäßigerweise Dichtungen vorgesehen, z.B. in Form von angeformten Dichtlippen. Darüber hinaus ist es zweckmäßig, die Saugmundkanten als durchgehende Leisten ohne Vertiefungen auszubilden. Sofern an der Gleitsohle der Bodendüse Fadenheber angeordnet sind, sind diese dann entsprechend von durchlaufenden hohen Saugmundkanten begrenzt. Um das Ansaugen von Fehlluft weiter zu minimieren, sind seitliche Öffnungen der Bodendüse zur Randabsaugung vorzugsweise möglichst klein dimensioniert.

Die erfindungsgemäße Bodendüse ist auf Staubsauggeräte mit einer schwachen Saugerleistung abgestimmt. Üblicherweise enthalten die Staubsauggeräte einen luftdurchlässigen Beutel zur Staubabscheidung. Die an einer Bodendüse wirksame Saugerleistung ist unter anderem abhängig von der Durchlässigkeit des Beutels sowie von dem Füllgrad des Beutels. Bei Verwendung sehr luftdurchlässiger, insbesondere unverschmutzter Beutel und/oder bei Verwendung eines Staubssauggerätes mit einer zu starken Saugerleistung besteht die Gefahr, dass die Bodendüse sich beim Saugen von hochflorigen textilen Bodenbelägen an dem Bodenbelag festsaugt. Dem kann dadurch entgegengewirkt werden, dass an der Bodendüse selbst oder am Saugrohr eine Nebenluftöffnung mit einer automatischen Unterdruckeinstellung vorgesehen wird, die bei Auftreten eines unzulässigen Unterdrucks anspricht und durch definierten Einlass von Fremdluft verhindert, dass sich im Saugmund ein zu großer Unterdruck einstellt.

Die Bodendüse kann eine mit Hilfe eines Schaltmechanismus betätigbare, vertikal verfahrbare Borstenträgerplatte aufweisen, die mit vorderen und hinteren Borstenstreifen, einem umlaufenden Borstenkranz oder auch mit einer Kombination aus Borstenstreifen und Dichtlippen bestückt ist.

Gemäß einer bevorzugten Ausführung der Erfindung sind die Saugmundkanten auf dieser gesamten Länge in einem Abstand von 25 bis 30 mm zueinander angeordnet. Die Abströmöffnung kann einen im Wesentlichen rechteckförmigen Strömungsquerschnitt aufweisen, der vorzugsweise mehr als 1.200 mm² aufweist. Zweckmäßigerweise sind an dem rückwärtigen, das Saugrohranschlussstück aufnehmenden Ende des Saugkanals eine Laufrolle oder Laufräder angeordnet. Die Gleitsohle liegt beim Saugen textiler Bodenbeläge auf dem Bodenbelag auf.

Im Folgenden wird die Erfindung anhand einer lediglich ein Ausführungsbeispiel darstellenden Zeichnung ausführlich erläutert. Es zeigen schematisch:
- Fig. 1: die Seitenansicht einer erfindungsgemäßen Bodendüse für Staubsauger in Schnittdarstellung,
- Fig. 2: eine Draufsicht auf die Gleitsohle der in Fig. 1 dargestellten Bodendüse,
- Fig. 3: die Seitenansicht einer weiteren Ausführungsform der Erfindung, ebenfalls in Schnittdarstellung,
- Fig.4: eine Draufsicht auf die Gleitsohle der in Fig. 3 dargestellten Bodendüsen,

Zum grundsätzlichen Aufbau der in den Figuren dargestellten Bodendüse für Haushaltsstaubsauger gehört eine Gleitsohle 1, die eine Arbeitsbreite AB von mindestens 250 mm aufweist und einen eingeformten Saugmund 2 mit einer im Ausführungsbeispiel mittig angeordneten Abströmöffnung 3 enthält. Die Bodendüse weist ferner einen an die Abströmöffnung 3 anschließenden Saugkanal 4 sowie ein Saugrohranschlussstück 5 auf, welches um eine horizontale Achse 6 verschwenkbar in den Saugkanal 4 eingesetzt ist. Das Saugrohranschlussstück 5 dient dem Anschluss eines Saugrohres 7, welches durch einen Schlauch mit einem Staubsauggerät verbunden wird. Der Saugmund 2 ist als rinnenförmige Vertiefung ausgebildet, die von einer vorderen und hinteren Saugmundkante 8, 8' begrenzt ist. Er enthält keinen Trennsteg oder andere Unterteilungen. Die Gleitsohle 1 weist eine an die hintere Saugmundkante 8' angrenzende Bodengleitfläche 9 auf.

Bei dem in Fig. 1 dargestellten Ausführungsbeispiel ist die Gleitsohle 1 an einen Saugkopf 10 angeschlossen, der um eine horizontale Achse 11 schwenkbeweglich an den Saugkanal 4 angeschlossen ist. An dem rückwärtigen Ende des Saugkanals 4 sind Laufräder 12 angeordnet. Innerhalb des Saugkopfes ist eine vertikal bewegliche Trägerplatte 13 angeordnet, an der Borstenleisten 14 oder ein umlaufender Borstenkranz befestigt sind. Mittels eines Betätigungsschalters 15 ist die Borstenträgerplatte 13 verstellbar und dadurch die Borstenleisten 14 an der Unterseite des Saugkopfes 10 ein- und ausfahrbar.

Im Ausführungsbeispiel der Fig. 3 ist der Saugkanal 4 an einen Saugkopf 10' fest angeformt. Die Gleitsohle 1 ist mit dem Saugkopf 10' ebenfalls fest verbunden. Innerhalb des Saugkopfes 10' ist eine Trägerplatte 13 vorgesehen, die mit Hilfe eines Betätigungsschalters 15 vertikal verstellbar ist und unterseitig mit Borstenleisten oder Borstenkranz bestückt ist. An dem rückwärtigen Ende des Saugkanals 4 bzw. des Saugkopfes sind Laufräder oder eine mittige Laufrolle 12' in Form einer Walze vorgesehen.

Um einen möglichst geringen Fehllufteintritt zu gewährleisten, sind die Saugmundkanten 8, 8' durchgehend ohne Vertiefungen ausgebildet. Aus den Fig. 2 und 4 ist ersichtlich, dass an der Gleitsohle Fadenheber 16 angeordnet sind, die von den durchlaufend hohen Saugmundkanten 8. 8' begrenzt werden. Ferner sind jeweils kleine Öffnungen 17 zur Randabsaugung an den Enden des Saugmundes 2 vorgesehen.

Bei den erfindungsgemäßen Bodendüsen weisen die den Saugmund 2 begrenzenden Saugmundkanten 8, 8' einen Abstand S auf, der entlang der Arbeitsbreite AB einen Mindestwert von 23 mm nicht unterschreitet. Im Ausführungsbeispiel sind die Saugmundkanten in einem Abstand S von 25 bis 27 mm und im Wesentlichen parallel zueinander angeordnet. Die Abströmöffnung 3 hat vorzugsweise einen im Wesentlichen rechteckförmigen Querschnitt und weist einen Mindestquerschnitt von 1.000 mm² auf. Bevorzugt ist ein Strömungsquerschnitt von mehr als 1.200 mm². Dabei ist der Strömungsquerschnitt der Abströmöffnung 3 größer als der in einer Schnittebene durch die Schwenkachse 6 gemessene Kanalquerschnitt des Saugrohranschlussstückes 5. Der in der Schnittebene durch die Schwenkachse 6 gemessene Kanalquerschnitt des Saugrohranschlussstückes 5 ist wiederum größer als der Querschnitt eines als Winkelrohr ausgebildeten Endstückes 18, an den das Saugrohr 7 anschließbar ist. Der Saugkanal 4 und das Saugrohranschlussstück 5 bilden eine Einrichtung zur Führung des Saugluftstromes, deren Querschnitt sich annähernd stetig von der Abströmöffnung bis zum rohrförmigen Ende des Saugrohranschlussstückes 5 verjüngt. Konstruktiv bedingte Drosselstellen und Erweiterungen, die weniger als 10% bezogen auf den Strömungskanalquerschnitt betragen, sind jedoch tolerierbar und sollen von dem Erfindungsgegenstand mit umfasst sein. Auf dem Weg von der Abströmöffnung innerhalb des Saugmundes bis zum rohrförmigen Ende des Saugrohranschlussstückes wird eine gleichmäßige Beschleunigung der Luftströmung angestrebt, wodurch eine Minimierung der Strömungsdruckverluste erreichbar ist.

## Patentansprüche

1. Bodendüse für Haushaltsstaubsauger mit
einer Gleitsohle (1), die eine Arbeitsbreite (AB) von mindestens 250 mm aufweist und einen eingeformten Saugmund (2) mit einer in den Saugmund mündenden Abströmöffnung (3) enthält,
einem Saugkanal (4), der an die Abströmöffnung (3) anschließt und
einem Saugrohranschlussstück (5), das um eine horizontale Achse (6) verschwenkbar in den Saugkanal (4) eingesetzt ist,
wobei der Saugmund (2) als rinnenförmige Vertiefung ausgebildet ist, die von einer vorderen und hinteren Saugmundkante (8, 8') begrenzt ist, und wobei die Gleitsohle (1) eine an die hintere Saugmundkante (8) angrenzende Bodengleitfläche (9) aufweist, **dadurch gekennzeichnet, dass** der Abstand (S) der Saugmundkanten (8, 8') entlang der Arbeitsbreite einen Mindestwert von 23 mm nicht unterschreitet und dass die Abströmöffnung (3) im Saugmund (2) einen Mindestquerschnitt von 1.000 mm aufweist.

2. Bodendüse nach Anspruch 1, **dadurch gekennzeichnet, dass** der Strömungsquerschnitt der Abströmöffnung (3) größer ist als der in einer Schnittebene durch die Schwenkachse (6) gemessene Kanalquerschnitt des Saugrohranschlussstückes (5).

3. Bodendüse nach Anspruch 1 oder 2, **dadurch gekennzeichnet, dass** das Saugrohranschlussstück (5) ein rohrförmiges Ende (18) aufweist und dass der in einer Schnittebene durch die Schwenkachse (6) gemessene Kanalquerschnitt des Saugrohranschlussstückes (5) größer ist als der Querschnitt des rohrförmigen Endes (18).

4. Bodendüse nach einem der Ansprüche 1 bis 3, **dadurch gekennzeichnet, dass** der Saugkanal (4) und das Saugrohranschlussstück (5) eine Einrichtung zur Führung des Saugluftstromes bilden, deren Querschnitt sich annähernd stetig von der Abströmöffnung (3) bis zum rohrförmigen Ende (18) verjüngt.

5. Bodendüse nach einem der Ansprüche 1 bis 4, **dadurch gekennzeichnet, dass** die Saugmundkanten (8, 8') auf ihrer gesamten Länge in einem Abstand von 25 mm bis 30 mm zueinander angeordnet sind.

6. Bodendüse nach einem der Ansprüche 1 bis 5, **dadurch gekennzeichnet, dass** die Abströmöffnung (3) einen im Wesentlichen rechteckförmigen Querschnitt aufweist.

7. Bodendüse nach einem der Ansprüche 1 bis 6, **dadurch gekennzeichnet, dass** die Abströmöffnung (3) einen Strömungsquerschnitt von mehr als 1.200 mm² aufweist.

8. Bodendüse nach einem der Ansprüche 1 bis 7, **dadurch gekennzeichnet, dass** an dem rückwärtigen, das Saugrohranschlussstück (5) aufnehmenden Ende des Saugkanals (4) eine Laufrolle (12') oder Laufräder (12) angeordnet sind.

## Claims

1. A floor nozzle for domestic vacuum cleaners with
a sliding base (1), which has a working width (AB) of at least 250 mm and contains a moulded-in suction mouth (2) with a flow-off opening (3) emerging into the suction mouth,
a suction conduit (4), which follows on from the flow-off opening (3) and
a suction pipe connection piece (5), which is inserted into the suction conduit (4) so as to be swivellable about a horizontal axis (6)
whereby the suction mouth (2) is designed as a groove-shaped recess, which is bounded by a front and rear suction mouth edge (8, 8'), and whereby the sliding base (1) has a floor sliding face (9) adjacent to the rear suction mouth edge (8), **characterised in that** the spacing (S) of the suction mouth edges (8, 8') along the working width does not fall short of a minimum value of 23 mm and that the flow-off opening (3) in the suction mouth (2) has a minimum cross-section of 1000 mm².

2. The floor nozzle according to claim 1, **characterised in that** the flow cross-section of the flow-off opening (3) is greater than the conduit cross-section of the suction pipe connection piece (5) measured in a sectional plane through the swivelling axis (6).

3. The floor nozzle according to claim 1 or 2, **characterised in that** the suction pipe connection piece (5) has a tubular end (18) and that the cross-section of the suction pipe connection piece (5) measured in a sectional plane through the swivelling axis (6) is greater than the cross-section of the tubular end (18).

4. The floor nozzle according to any one of claims 1 to 3, **characterised in that** the suction conduit (4) and the suction pipe connection piece (5) form an arrangement for the guidance of the suction air flow, the cross-section whereof tapers approximately constantly from the flow-off opening (3) up to the tubular end (18).

5. The floor nozzle according to any one of claims 1 to 4, **characterised in that** the suction mouth edges (8, 8') are disposed over their whole length at a distance of 25 mm to 30 mm from one another.

6. The floor nozzle according to any one of claims 1 to 5, **characterised in that** the flow-off opening (3) has an essentially rectangular cross-section.

7. The floor nozzle according to any one of claims 1 to 6, **characterised in that** the flow-off opening (3) has a flow cross-section of more than 1200 mm².

8. The floor nozzle according to any one of claims 1 to 7, **characterised in that** a running roller (12') or running wheels (12) are disposed at the rear end of the suction conduit (4) that receives the suction pipe connection piece (5).

## Revendications

1. Buse de sol pour aspirateur ménager avec
une semelle glissante (1) qui présente une largeur de travail (AB) d'au moins 250 mm et une bouche d'aspiration moulée (2) avec une ouverture d'écoulement (3) débouchant dans la bouche d'aspiration,
un canal d'aspiration (4) qui est raccordé à l'ouverture d'écoulement (3),
un raccord de tuyau d'aspiration (5) qui est introduit dans le canal d'aspiration pivotant (4) autour d'un axe horizontal (6),
la bouche d'aspiration (2) étant réalisée comme une cavité en forme de rainure qui est limitée par un bord avant et arrière de bouche d'aspiration (8, 8'), et la semelle glissante de sol (1) présentant une surface de semelle glissante attenante au bord de bouche d'aspiration arrière (8), **caractérisé en ce que** la distance (S) des bords de bouche d'aspiration (8, 8') ne dépasse pas le long de la largeur de travail une valeur minimale de 23 mm et **en ce que** l'ouverture d'écoulement (3) présente dans la bouche d'aspiration (2) une section transversale minimale de 1000 mm².

2. Buse de sol selon la revendication 1, **caractérisée en ce que** la section transversale d'écoulement de l'ouverture d'écoulement (3) est supérieure à la section transversale de canal mesurée dans un plan de coupe à travers l'axe pivotant (6), du raccord de tuyau d'aspiration (5).

3. Buse de sol selon la revendication 1 ou 2, **caractérisée en ce que** le raccord de tuyau d'aspiration (5) présente une extrémité tubulaire (18) et **en ce que** la section transversale de canal mesurée dans un plan de coupe à travers l'axe pivotant (6), du raccord de tuyau d'aspiration (5) est supérieure à la section transversale de l'extrémité tubulaire (18).

4. Buse de sol selon l'une des revendications 1 à 3, **caractérisée en ce que** le canal d'aspiration (4) et le raccord de tuyau d'aspiration (5) forment un dispositif de guidage du courant d'air aspiré dont la section transversale se rétrécie en cône approximativement constamment depuis l'ouverture d'écoulement (3) jusqu'à l'extrémité tubulaire (18).

5. Buse de sol selon l'une des revendications 1 à 3, **caractérisée en ce que** les bords de bouche d'aspiration (8, 8') sont disposés sur toute leur longueur à distance l'un de l'autre comprise entre 25 mm et 30 mm.

6. Buse de sol selon l'une des revendications 1 à 5, **caractérisée en ce que** l'ouverture d'écoulement (3) présente une section transversale essentiellement rectangulaire.

7. Buse de sol selon l'une des revendications 1 à 6, **caractérisée en ce que** l'ouverture d'écoulement (3) présente une section transversale de plus de 1200 mm².

8. Buse de sol selon l'une des revendications 1 à 7, **caractérisée en ce que** sur l'extrémité arrière du canal d'aspiration (4) recevant le raccord de tuyau d'aspiration (5), il est disposé une roulette (12') ou des roulettes (12).
